# EUROPÄISCHE PATENTSCHRIFT

(11) **EP 2 778 423 B1**
(45) Veröffentlichungstag und Bekanntmachung des Hinweises auf die Patenterteilung: **28.02.2018**
(21) Anmeldenummer: 13158591.1
(22) Anmeldetag: 11.03.2013
(51) Int. Cl.: F04D 13/06, F04D 15/00

(54) **Kreiselpumpenaggregat**
Centrifugal pump assembly
Agrégat de pompe centrifuge

(43) Veröffentlichungstag der Anmeldung: 17.09.2014
(73) Patentinhaber: Grundfos Holding A/S, 8850 Bjerringbro (DK)
(72) Erfinder: Senczek, Rolf-Werner, 24977 Westerholz (DE); Blad, Thomas, 8850 Bjerringbro (DK); Døssing, Bent, 8600 Silkeborg (DK)
(74) Vertreter: Patentanwälte Vollmann & Hemmer

(56) Entgegenhaltungen:
- EP-A1- 0 403 806
- EP-A1- 0 735 273
- EP-A1- 1 426 699
- EP-A1- 1 614 903
- EP-A2- 0 866 228
- US-B1- 6 717 383

## Beschreibung

Die Erfindung betrifft ein Kreiselpumpenaggregat, insbesondere ein Heizungsumwälzpumpenaggregat mit den im Oberbegriff des Anspruchs 1 angegebenen Merkmalen.

Kreiselpumpenaggregate dieser Art bestehen typischerweise aus einer Kreiselpumpe und einem diese antreibenden Elektromotor, einem elektronischen Drehzahlsteller, z. B. einen Frequenzumrichter für den Motor und einer internen elektronischen Regelung, bei welcher die Stellgröße die Drehzahl des Motors ist, wobei Drehzahlsteller und Regelung Teil des Aggregates bilden und typischerweise in einem Klemmen- bzw. Elektronikkasten neben dem Pumpen- und Motorgehäuse angeordnet sind. Die Regelgröße einer solchen Regelung ist z. B. der Differenzdruck zwischen Eingang und Ausgang der Pumpe, der Volumenstrom oder davon abgeleitete Größen.

Bei modernen Heizungsumwälzpumpen der vorgenannten Art zählt es zum Stand der Technik, dass die interne elektronische Regelung nicht nur eine Vielzahl von Regelkurven, z.B. Konstantdruckkurven, Proportionaldruckkurven oder dergleichen bereitstellt, die angewählt werden können, sondern dass das Aggregat über einen internen Mikroprozessor mit entsprechender Software verfügt, der in der Lage ist, anhand der Gegebenheiten in der Heizungsanlage, insbesondere der sich einstellenden Druckverläufe, der sich ändernden Temperatur des Fördermediums, des Förderstroms und dergleichen, die Sollwertgrößen der Regelung selbsttätig an die Heizungsanlage anzupassen. Diese selbstlernende Sollwertanpassung der internen Regelung hat den Vorteil, dass sich die Pumpe in nahezu idealer Weise an die Anforderungen der Heizungsanlage anpasst und somit situationsangepasst mit vergleichsweise geringer elektrischer Energie betrieben werden kann.

Andererseits zählen frequenzumrichtergesteuerte Heizungsumwälzpumpenaggregate zum Stand der Technik, bei denen eine externe Steuerung zur Drehzahlsteuerung der Pumpe vorgesehen ist. Diese externe Steuerung ist typischerweise Teil der zentralen Steuerung der Heizungsanlage. Die Schnittstelle zur Drehzahlsteuerung ist ein Steuereingang an der Pumpe, über die ein pulsweitenmoduliertes Signal übermittelt wird, wobei die Pulsweite die effektive Spannung bzw. Frequenz und damit die Drehzahl der Pumpe bestimmt. Derartige Pumpen sind beispielsweise in Gasthermen zu finden, wie sie als Kompaktheizgeräte in Wohnungen anzutreffen sind, aber auch in kleineren Häusern Verwendung finden.

So haben sich unterschiedliche Pumpenbaureihen etabliert, einerseits diese selbstlernenden Heizungsumwälzpumpen, die in Heizungsanlagen vor Ort verbaut werden und andererseits fremdgesteuerte Heizungsumwälzpumpen, die typischerweise in Heizthermen herstellerseitig verbaut werden. Beispiele für Pumpen des Stands der Technik finden sich in der EP0866228 A2 und der EP0735273A1. Da die hydraulischen Anforderungen in beiden Fällen häufig die gleichen sind, unterscheiden sich die Kreiselpumpenaggregate in ihrem mechanischen Aufbau praktisch nicht. Es sind jedoch herstellungsseitig bei gleichen Anschlussdaten des Pumpengehäuses stets zwei Baureihen zu produzieren. Auch müssen hinsichtlich des Ersatzes stets für jede der vorgenannten Anwendungen unterschiedlich Kreiselpumpenaggregate bevorratet werden, was aufwändig und teuer ist.

Bei Heizungsumwälzpumpen größerer Bauart, wie sie beispielsweise in Gruppen von zwei bis acht Pumpen parallel verbaut werden, zählt es zum Stand der Technik (Grundfos-Pumpe Typ Magna UPE) diese einzelnen Heizungsumwälzpumpen, die jeweils eine interne elektronische Regelung aufweisen, von außen anzusteuern, wobei hierbei nicht die interne Regelung als solche beeinflusst wird, sondern lediglich die Sollwertvorgaben.

Vor diesem Hintergrund liegt der Erfindung die Aufgabe zugrunde, ein gattungsgemäßes Kreiselpumpenaggregat so auszubilden, dass es sowohl in einer Heizungsanlage mit Betrieb der internen elektronischen Regelung als auch in einer Heiztherme mit externer Ansteuerung oder kombiniert Verwendung finden kann.

Diese Aufgabe wird gemäß der Erfindung durch ein Kreiselpumpenaggregat mit den in Anspruch 1 angegebenen Merkmalen gelöst. Vorteilhafte Ausgestaltungen der Erfindung sind in den Unteransprüchen, der nachfolgenden Beschreibung und der Zeichnung angegeben.

Das erfindungsgemäße Kreiselpumpenaggregat, insbesondere Heizungsumwälzpumpenaggregat, weist eine Kreiselpumpe auf, die von einem Elektromotor angetrieben wird. Das Aggregat weist ferner einen elektronischen Drehzahlsteller für den Motor und eine interne elektronische Regelung auf, bei welcher die Stellgröße die Drehzahl des Motors ist, wobei der Drehzahlsteller und die Regelung Teil des Aggregates bilden. Gemäß der Erfindung sind ein Signaleingang zur externen Ansteuerung des Motors vorgesehen und Mittel zum Umschalten von der internen elektronischen Regelung auf eine externe Drehzahlsteuerung oder zum Zuschalten einer externen Drehzahlsteuerung.

Grundgedanke der vorliegenden Erfindung ist es somit die vorbeschriebenen, aus dem Stand der Technik bekannten Pumpentypen zu vereinen, jedoch darüber hinaus auch Kombinationen hinsichtlich der Steuerung/Regelung vorzusehen, die in dieser Form bisher nicht möglich waren. Das erfindungsgemäße Kreiselpumpenaggregat kann in vorteilhafter Weise sowohl mit seiner internen elektronischen Regelung als auch mit einer externen Drehzahlsteuerung arbeiten sowie Kombinationen davon, beispielsweise indem das Aggregat mit der internen Regelung arbeitet und lediglich im Falle des Zuschaltens durch eine externe Drehzahlsteuerung gesteuert wird. Es ist also nicht zwingend erforderlich nur in dem einen oder dem anderen Modus zu fahren sondern es sind auch in vorteilhafter Weise Kombinationen möglich.

Besonders vorteilhaft ist es, wenn der Signaleingang am Kreiselpumpenaggregat durch einen am Aggregatgehäuse angeordneten elektrischen Anschlussstecker gebildet ist. Anschlussstecker im Sinne der Erfindung kann sowohl ein männliches als auch ein weibliches Steckerteil sein. Ein solcher Signaleingang zählt derzeitig bei Heizungsumwälzpumpen zum Stand der Technik, wie sie in Heizthermen eingesetzt werden und mittels eines pulsweiten modulierten Signals drehzahlgesteuert sind. Gemäß der Erfindung kann ein solcher Signaleingang auch in anderer Form gebildet sein, beispielsweise durch einen elektrischen Filter, wenn das Signal über das Netzkabel aufmoduliert übertragen wird oder durch einen Infrarot, Bluetooth oder sonstigen Empfänger, wenn das Signal drahtlos übertragen werden soll.

Dabei sind erfindungsgemäß die Mittel zum Umschalten der internen elektronischen Regelung auf eine externe Drehzahlsteuerung oder zum Zuschalten einer externen Drehzahlsteuerung so ausgebildet sein, dass diese ermitteln, ob eine externe Steuerung angeschlossen ist oder nicht und bei Ermittlung einer angeschlossenen externen Steuerung auf die externe Steuerung ständig oder ggf. bedarfsweise umschalten. So kann beispielsweise durch eine geeignete elektronische Schaltung in Abständen ermittelt werden, ob der Signaleingang mit einer externen Steuerung verbunden ist oder nicht. Da auch die externe Steuerung typischerweise elektronisch arbeitet, kann entweder durch ein entsprechendes "hand shaking" oder aber durch geeignete Einmesszyklen dies ermittelt werden.

Auch kann gemäß der Erfindung eine einfache Umschaltung mittels eines Schalters am Pumpenaggregat erfolgen, der beispielsweise durch einen Kontakt innerhalb des elektrischen Anschlusssteckers für den Signaleingang gebildet wird, der beim Einstecken des Gegensteckers geschlossen wird, durch einen Mikroschalter in diesem Bereich, durch einen Hallsensor oder dergleichen. Ein solcher Schalter ist insbesondere dann zweckmäßig, wenn eine Umschaltung von der internen elektronischen Regelung auf eine externe Drehzahlsteuerung erfolgen soll, also beispielsweise ein und dasselbe Pumpenaggregat als Ersatz für ein hinsichtlich der Drehzahl extern angesteuertes Kreiselpumpenaggregat in einer Heiztherme oder eine mit interner elektronischen Regelung arbeitende Heizungsumwälzpumpe in einer Heizungsanlage eingesetzt werden soll.

Vorzugsweise weist das Kreiselpumpenaggregat eine Regelung auf, die eine selbstlernende Sollwertanpassung hat, welche die Betriebspunkte der Pumpe selbsttätig an die Anforderungen der Anlage anpasst. Diese selbstlernende Sollwertanpassung kann vorteilhaft nicht nur beim Einbau der Pumpe als stand-alone-Lösung in einer Heizungsanlage Verwendung finden, sondern ggf. auch bei Verwendung in einer Heiztherme, bei der eine externe Drehzahlsteuerung vorgesehen ist. Es ist dann zweckmäßig, diese externe Drehzahlsteuerung nur zum Zuschalten vorzusehen, d. h. für vorbestimmte Betriebssituationen, bei denen beispielsweise eine große Wärmemenge schnell abgeführt werden soll oder aber in Notsituationen, die nur von der Kesselsteuerung aus erkennbar sind. Es kann dann also in besonders vorteilhafter Weise das erfindungsgemäße Kreiselpumpenaggregat auch bei Belegung des Signaleingangs zur externen Ansteuerung des Motors mit der internen Regelung mit der selbstlernenden Sollwertanpassung eingesetzt werden, wobei nur in diesen besonderen Notsituationen von der externen Steuerung ein vorrangiges Drehzahlsignal abgegeben wird.

Bevorzugt ist das erfindungsgemäße Kreiselpumpenaggregat dabei so ausgebildet, dass über die externe Steuerung nicht nur eine Drehzahlsteuerung erfolgen kann sondern, dass auch die selbstlernende Sollwertanpassung über die externe Steuerung aktivierbar und deaktivierbar ist. Auf diese Weise kann die vorteilhafte selbstlernende Sollwertanpassung, die in der internen Steuerelektronik des Kreiselpumpenaggregates vorgesehen ist, gezielt auch in Heizungsanlagen eingesetzt werden, die sonst nur über ihre eigene Steuerung ein Drehzahlsignal für das Kreiselpumpenaggregat abgeben. Es versteht sich, dass in diesem Falle die externe Steuerung entsprechend ausgebildet sein muss.

Weiter vorgesehen ist, dass externe Schaltmittel vorgesehen sind, mit denen die selbstlernende Sollwertanpassung der internen Regelung zurücksetzbar ist und/oder eine oder mehrere Regelkurven der internen Regelung wählbar oder veränderbar sind. Das Kreiselpumpenaggregat ist also steuerungstechnisch so angepasst, dass es nicht nur wie bei bekannten Heizungsumwälzpumpenaggregaten nach dem Stand der Technik, die eine selbstlernende Sollwertanpassung haben und zahlreiche Regelkurven bieten, nur durch manuelle Eingriffe von außen am Bedienpaneel des Pumpenaggregats steuerbar ist, sondern nunmehr auch durch externe Schaltmittel, also durch elektrische/elektronische Signale von außen steuerbar. Es kann also gemäß dieser Weiterbildung ein Reset der selbstlernenden Steuerung durch einen entsprechenden externen Befehl, beispielsweise von der elektronischen Steuerung der Heiztherme aus erfolgen, über welche auch die externe Steuerung erfolgt. Sehr vorteilhaft ist der Zugriff auf die in der internen Regelung vorgesehenen Regelkurven, damit kann über eine externe Steuerung ein Zugriff auf alle wesentlichen Steuer- und Regelfunktionen des Kreiselpumpenaggregats erfolgen.

Bevorzugt ist dabei insbesondere ein externer Schalter vorgesehen, mit dem die Sollwertanpassung der internen Steuerelektronik des Kreiselpumpenaggregates zurücksetzbar ist und/oder eine oder mehrere Regelkurven der internen Regelung veränderbar sind. Dieser Schalter ist mit räumlichem Abstand zum Pumpenaggregat angeordnet und zumindest signal-, vorzugsweise leitungsverbunden. Er kann vorzugsweise im Bedienpaneel der Heizungsanlage angeordnet sein, in welcher das Kreiselpumpenaggregat eingebaut ist.

Um die insbesondere vorerwähnten Steuermöglichkeiten ausnutzen zu können, ist gemäß einer vorteilhaften Weiterbildung der Erfindung vorgesehen, die elektrischen Leitungen, über welche die Drehzahl Steuersignale, typischerweise PWM-Signale (Pulsweitenmodulationssignale) übertragen werden, weitere Steuersignale zu übertragen, vorzugsweise durch Aufmodulation. Aggregatseitig sind dann Trennmittel vorgesehen, welche die Drehzahlsteuersignale von den übrigen Steuersignalen trennen und entsprechend weiter verarbeiten.

Vorzugsweise ist das erfindungsgemäße Kreiselpumpenaggregat zur Versorgung eines Mehrheizkreissystems vorgesehen, wie dies bei Heizungsumwälzpumpen für Thermen typischerweise der Fall ist, bei denen ein Heizkreis für die Raumheizung und ein Heizkreis für die Brauchwassererwärmung vorgesehen ist. Für diesen Anwendungszweck ist es vorteilhaft, wenn das Kreiselpumpenaggregat Mittel zum Erkennen des umzuwälzenden Heizkreises aufweist, um vorzugsweise selbsttätig zu erkennen, welche der Heizkreise bedient werden muss und entsprechend umzusteuern. Diese Erkennung kann beispielsweise über den Druckverlauf an der Pumpe erfolgen, wenn nämlich während des Umschaltvorgangs von einem zum anderen Heizkreis kurzzeitig beide Heizkreise geöffnet sind und somit ein Druckabfall detektierbar ist.

Vorteilhaft sind im Kreiselpumpenaggregat gemäß einer Weiterbildung der Erfindung in der internen Regelung mehrere Profile/Regelkurven abgespeichert, die entweder über Schalter an der Außenseite des Aggregates manuell oder ggf. auch über eine Fernbedienung, ein Smartphone oder dergleichen drahtlos angesteuert werden können oder aber über Steuermittel wählbar sind, die typischerweise kesselsteuerseitig vorgesehen sind.

Die Erfindung ist nachfolgend anhand eines Ausführungsbeispiels näher erläutert. Es zeigen:
- Fig. 1: ein Heizungsumwälzpumpenaggregat in Explosionsdarstellung und
- Fig. 2: ein Blockdiagramm des Aggregats nach Fig. 1.

Bei dem anhand von Fig. 1 dargestellten Pumpenaggregat handelt es sich um ein solches, welches sowohl als stand-alone-Aggregat in einer Heizungsanlage eingesetzt werden kann als auch als drehzahlgesteuertes Aggregat in einer Heiztherme, bei welcher die Drehzahlsteuerung mittels der thermeneigenen Steuerung, also extern erfolgt.

Das Aggregat besteht aus einer Kreiselpumpe 1, deren Pumpengehäuse 2 hier beispielhaft als Inlinegehäuse ausgebildet ist und einen Sauganschluss 3 und einen Druckanschluss 4 aufweist. Es versteht sich, dass hier grundsätzlich auch jede andere geeignete Gehäuseform Verwendung finden kann. Innerhalb des Pumpengehäuses 2 ist ein Kreiselrad 5 drehbar angeordnet, welches auf einer Welle 6 sitzt, die von einem Elektromotor 7 angetrieben wird, der in einem Motorgehäuse 8 sitzt, welches mit dem Pumpengehäuse 2 verschraubt ist.

An der vom Pumpengehäuse 2 abgewandten Seite des Motorgehäuses 8 ist ein Klemmenkasten 9 angebracht, der das Motorgehäuse 8 übergreift und gleichzeitig auch ein Elektronikgehäuse für die dort angeordnete Elektronik bildet. Die Vorderseite des Klemmenkastens 9 bildet ein Bedienpaneel 10 des Pumpenaggregats. Innerhalb des Klemmenkastens 9 erfolgt nicht nur die Konnektierung zu den Motorwicklungen, dort ist auch ein elektronischer Drehzahlsteller in Form eines Frequenzumrichters 11 vorgesehen sowie Steuer- und Regelelektronik 12.

Am Klemmenkasten 9 ist ein Stecker 13 angeordnet, der zur Verbindung mit einem Netzkabel dient, mit dem das Pumpenaggregat an einem örtlichen Wechselstromnetz anschließbar ist, worüber die elektrische Versorgung des Motors sowie der gesamten Elektronik erfolgt. Oberhalb des Netzsteckers 13 ist ein weiterer Stecker 14 angeordnet, der zum Anschluss einer externen Steuerung, z. B. einer Kesselsteuerung einer Heiztherme dient und mit dem zumindest ein PWM-Signal zur unmittelbaren Drehzahlsteuerung über die externe Steuerung übermittelbar ist.

Wenn die Heizungsumwälzpumpe als stand-alone-Pumpe in einer Heizungsanlage eingebaut ist, wird dieser Stecker 18 für eine externe Steuerung nicht benötigt, er ist dann durch einen Blindstopfen 15 verschließbar. Das Aggregat ist dann als Heizungsumwälzpumpenaggregat einsetzbar, wobei es eine interne elektronische Regelung 16 aufweist, über welche eine Vielzahl von Regelkurven vorgebbar sind. Darüber hinaus ist in der internen Steuerung eine selbstlernende Sollwertanpassung vorgesehen. Über einen Taster 17 können verschiedene Betriebmodi/Regelkurven/Profile von außen an dem Bedienpaneel des Klemmenkastens 9 eingestellt werden. Über eine Anzeige 18, die hier in Form von fünf Leuchtdioden ausgebildet ist, kann die jeweilige Einstellung abgelesen werden. Alternativ kann hier auch ein Display vorgesehen sein, welches alphanumerisch darstellt. Die Ausbildung des Aggregates entspricht insoweit der vom Grundfos-Konzern unter der Typenbezeichnung Alpha II vertriebenen Hocheffizienzpumpe.

Zum Betrieb in einer Anlage mit externer Drehzahlsteuerung ist der Stecker 14 zu kontaktieren. Dabei ist die Steuer- und Regelelektronik so ausgelegt, dass sie selbsttätig erfasst, ob
a) der Stecker 14 durch einen Gegenstecker 19 kontaktiert ist, hierzu ist ein Mikroschalter innerhalb des Steckers 14 vorgesehen, der dies erfasst - und
b) ob über den Gegenstecker 19 eine externe Steuerung angeschlossen ist, dies wird elektronisch ermittelt.

Sobald dies erfasst ist, wird die Steuer- und Regelelektronik 12 mittels eines elektronischen Schalters 20 so geschaltet, dass dann, wenn ein PWM-Signal an dem durch den Stecker 14 gebildeten Eingang anliegt, über den Frequenzumrichter 11 ein entsprechendes Drehzahlsignal für den Motor 7 erzeugt wird. Die Steuer- und Regelelektronik 12 schaltet also dann auf den externen Eingang um, die interne Regelung kann dann ganz oder teilweise abgeschaltet sein.

### Bezugszeichenliste

- 1: Kreiselpumpe
- 2: Pumpengehäuse
- 3: Sauganschluss
- 4: Druckanschluss
- 5: Kreiselrad
- 6: Welle
- 7: Motor
- 8: Motorgehäuse
- 9: Klemmenkasten 10 Bedienpaneel
- 11: Fequenzumrichter
- 12: Steuer- und Regelelektronik
- 13: Netzstecker
- 14: Stecker
- 15: Blindstopfen
- 16: Interne Regelung
- 17: Taster
- 18: Anzeige
- 19: Gegenstecker
- 20: Schalter

## Patentansprüche

1. Heizungsumwälzpumpenaggregat mit einer Kreiselpumpe (1), mit einem die Pumpe (1) antreibenden Elektromotor (7), mit einem elektronischen Drehzahlsteller (11) für den Motor (7) und mit einer internen elektronischen Regelung (16), bei welcher die Stellgröße die Drehzahl des Motors (7) ist, wobei der Drehzahlsteller (11) und die Regelung (16) Teil des Aggregates bilden, ein Signaleingang zur externen Ansteuerung des Motors (7) vorgesehen ist und Mittel (20) zum Umschalten von der internen elektronischen Regelung (16) auf eine externe Drehzahlsteuerung oder zum Zuschalten einer externen Drehzahlsteuerung vorgesehen sind, **dadurch gekennzeichnet, dass** die Mittel (20) zum Umschalten elektronische Mittel sind, welche ermitteln, ob eine externe Steuerung angeschlossen ist oder nicht und bei Ermittlung einer angeschlossenen externen Steuerung auf die externe Steuerung umschalten.

2. Kreiselpumpenaggregat nach Anspruch 1, **dadurch gekennzeichnet, dass** der Signaleingang durch einen am Aggregatgehäuse (2, 8, 9) angeordneten elektrischen Anschlussstecker (14) gebildet ist.

3. Kreiselpumpenaggregat Anspruch 1 oder 2, **dadurch gekennzeichnet, dass** die Mittel zum Umschalten einen Schalter am Pumpenaggregat aufweisen.

4. Kreiselpumpenaggregat nach einem der vorhergehenden Ansprüche, **dadurch gekennzeichnet, dass** die Mittel zum Umschalten einen Sensor oder Mikroschalter aufweisen, der zur Erfassung einer Konnektierung des elektrischen Anschlusssteckers (14) des Signaleingangs ausgebildet ist.

5. Kreiselpumpenaggregat nach einem der vorhergehenden Ansprüche, **dadurch gekennzeichnet, dass** die Regelung (16) eine selbstlernende Sollwertanpassung aufweist, welche zur selbsttätigen Anpassung der Betriebspunkte der Pumpe an die Anlage ausgebildet ist.

6. Kreiselpumpenaggregat nach Anspruch 5, **dadurch gekennzeichnet, dass** über die externe Steuerung die selbstlernende Sollwertanpassung aktivierbar und deaktivierbar ist.

7. Kreiselpumpenaggregat nach Anspruch 5 oder 6, **dadurch gekennzeichnet, dass** externe Schaltmittel vorgesehen sind, mit denen die selbstlernende Sollwertanpassung der internen Regelung (16) zurücksetzbar ist und/oder eine oder mehrere Regelkurven der internen Regelung (16) veränderbar sind.

8. Kreiselpumpenaggregat nach Anspruch 7, **dadurch gekennzeichnet, dass** ein externer Schalter vorgesehen ist, der mit räumlichem Abstand zum Pumpenaggregat angeordnet ist, vorzugsweise in einem Bedienpanel einer Heizungsanlage, in welcher das Kreiselpumpenaggregat eingebaut ist.

9. Kreiselpumpenaggregat nach einem der vorhergehenden Ansprüche, **dadurch gekennzeichnet, dass** über die elektrische Leitung, welche die Drehzahlsteuersignale, vorzugsweise PWM-Signale überträgt weitere Steuersignale übertragen vorzugsweise moduliert werden, wobei aggregatseitig Trennmittel vorgesehen sind, welche die Drehzahlsteuersignale von den übrigen Steuersignalen trennen.

10. Kreiselpumpenaggregat nach einem der vorhergehenden Ansprüche, **dadurch gekennzeichnet, dass** das Pumpenaggregat zur Versorgung eines Mehrheizkreissystems vorgesehen ist und dass Mittel zur Erkennung des umzuwälzenden Heizkreises vorgesehen sind.

11. Kreiselpumpenaggregat nach einem der vorhergehenden Ansprüche, **dadurch gekennzeichnet, dass** in der internen Regelung (16) mehre Profile/Regelkurven abgespeichert sind, die über Schalter/Steuermittel wählbar sind.

## Claims

1. A heating centrifugal pump assembly, with a centrifugal pump (1), with an electric motor (7) driving the pump (1), with an electronic speed controller (11) for the motor (7) and with an internal electronic regulation (16), with which the correcting variable is the speed of the motor (7), wherein the speed controller (11) and the regulation (16) form part of the assembly, a signal input is provided for the external activation of the motor (7), and means (20) are provided for switching over from the internal electronic regulation (16) to an external speed control or for the connection of an external speed control, **characterised in that** the means (20) for switching over are electronic means which determine whether an external control is connected or not, and which switch over to an external control on determining a connected external control.

2. A centrifugal pump assembly according to claim 1, **characterised in that** the signal input is formed by an electrical connection plug (14) which is arranged on the assembly housing (2, 8, 9).

3. A centrifugal pump assembly according to claim 1 or 2, **characterised in that** the means for switching over comprise a switch on the pump assembly.

4. A centrifugal pump assembly according to one of the preceding claims, **characterised in that** the means for switching over comprise a sensor or microswitch which detects a connection of the electrical connection plug (14) of the signal input.

5. A centrifugal pump assembly according to one of the preceding claims, **characterised in that** the regulation (16) comprises a self-learning desired value adaptation which automatically adapts the operating points of the pump to the installation.

6. A centrifugal pump assembly according to claim 5, **characterised in that** the self-learning desired value adaptation can be activated and deactivated via the external control.

7. A centrifugal pump assembly according to claim 5 or 6, **characterised in that** external switch means are provided, with which the self-learning desired value adaptation of the internal control (16) can be reset and/or a one or more regulation curves of the internal regulation (16) can be changed.

8. A centrifugal pump assembly according to claim 7, **characterised in that** an external switch is provided, which is arranged at a spatial distance to the pump assembly, preferably in an operating panel of a heating installation, in which the centrifugal pump assembly is installed.

9. A centrifugal pump assembly according to one of the preceding claims, **characterised in that** further control signals are transmitted, preferably modulated, via the electrical lead which transmits the speed control signals, preferably PWM signals, wherein separating means are provided on the part of the assembly, which separate the speed control signals from the remaining control signals.

10. A centrifugal pump assembly according to one of the preceding claims, **characterised in that** the pump assembly is provided for the supply of a multi heating circuit system and that means for recognising the heating circuit to be circulated are provided.

11. A centrifugal pump assembly according to one of the preceding claims, **characterised in that** several profiles / regulation curves are stored in the internal control (16) and these can be selected via switches / control means.

## Revendications

1. Groupe motopompe de recirculation de chauffage, comprenant une pompe centrifuge (1), un moteur électrique (7) entraînant la pompe (1), un variateur de vitesse électronique (11) pour le moteur (7) et une régulation électronique interne (16), pour laquelle la grandeur de réglage est la vitesse du moteur (7), le variateur de vitesse (11) et la régulation (16) faisant partie du groupe, une entrée de signaux étant prévue pour la commande externe du moteur (7) et des moyens (20) étant prévus pour faire basculer la régulation électronique interne (16) sur une commande de vitesse externe ou pour activer une commande de vitesse externe, **caractérisé en ce que** les moyens (20) pour le basculement sont des moyens électroniques conçus pour déterminer si une commande externe est connectée ou non et, en cas de détermination d'une commande externe connectée, opérer le basculement sur la commande externe.

2. Groupe motopompe centrifuge selon la revendication 1, **caractérisé en ce que** l'entrée de signaux est formée par une fiche de raccordement électrique (14) disposée sur le carter (2, 8, 9) du groupe.

3. Groupe motopompe centrifuge selon la revendication 1 ou 2, **caractérisé en ce que** les moyens pour le basculement comportent un commutateur disposé sur le groupe motopompe.

4. Groupe motopompe centrifuge selon l'une des revendications précédentes, **caractérisé en ce que** les moyens pour le basculement comportent un capteur ou microrupteur conçu pour détecter une connexion de la fiche de raccordement électrique (14) de l'entrée de signaux.

5. Groupe motopompe centrifuge selon l'une des revendications précédentes, **caractérisé en ce que** la régulation (16) comporte une adaptation de valeur de consigne auto-adaptative conçue pour l'adaptation automatique des points de fonctionnement de la pompe à l'installation.

6. Groupe motopompe centrifuge selon la revendication 5, **caractérisé en ce que** l'adaptation de valeur de consigne auto-adaptative peut être activée ou désactivée via la commande externe.

7. Groupe motopompe centrifuge selon la revendication 5 ou 6, **caractérisé en ce que** sont prévus des moyens de commutation externes permettant de réinitialiser l'adaptation de valeur de consigne auto-adaptative de la régulation interne (16) et/ou de faire varier une ou plusieurs courbes de réglage de la régulation interne (16).

8. Groupe motopompe centrifuge selon la revendication 7 **caractérisé en ce qu'**est prévu un commutateur externe qui est disposé à distance spatial du groupe motopompe, de préférence dans un tableau de commande d'une installation de chauffage dans laquelle est intégré le groupe motopompe centrifuge.

9. Groupe motopompe centrifuge selon l'une des revendications précédentes, **caractérisé en ce que**, via le conduit électrique qui transmet les signaux de commande de vitesse, de préférence des signaux PWM, d'autres signaux de commande sont transmis, de préférence modulés, des moyens de séparation étant prévus côté groupe, lesquels séparent les signaux de commande de vitesse des autres signaux de commande.

10. Groupe motopompe centrifuge selon l'une des revendications précédentes, **caractérisé en ce que** le groupe motopompe est prévu pour alimenter un système de circuits de chauffage multiples et **en ce que** sont prévus des moyens de détection du circuit de chauffage à recirculer.

11. Groupe motopompe centrifuge selon l'une des revendications précédentes, **caractérisé en ce que** sont mémorisées dans la régulation interne (16) plusieurs profils/courbes de régulation qui peuvent être sélectionnés par l'intermédiaire de commutateurs/moyens de commande.
